# EUROPÄISCHE PATENTSCHRIFT

(11) **EP 0 586 425 B1**
(45) Veröffentlichungstag und Bekanntmachung des Hinweises auf die Patenterteilung: **05.08.1998**
(21) Anmeldenummer: 92910154.1
(22) Anmeldetag: 21.05.1992
(51) Int. Cl.: F01K 23/10

(54) **VERFAHREN ZUR ERZEUGUNG VON ENERGIE IN EINER KOMBINIERTEN GAS-DAMPFKRAFTANLAGE**
ENERGY GENERATING PROCESS IN A COMBINED GAS/STEAM GENERATING POWER STATION
PROCEDE DE GENERATION D'ENERGIE DANS UNE CENTRALE THERMIQUE COMBINEE A GAZ ET A VAPEUR

(30) Priorität: 25.05.1991 DE 4117191
(43) Veröffentlichungstag der Anmeldung: 16.03.1994
(73) Patentinhaber: SAARBERGWERKE AKTIENGESELLSCHAFT, 66104 Saarbrücken (DE)
(72) Erfinder: SPLIETHOFF, Heinz, D-66299 Friedrichsthal (DE)
(86) Internationale Anmeldenummer: DE9200414
(87) Internationale Veröffentlichungsnummer: WO9221860

(56) Entgegenhaltungen:
- EP-A- 0 037 845
- DE-A- 2 350 581
- US-A- 3 118 429
- OIL AND GAS JOURNAL Bd. 27, Nr. 21, 27. Mai 1974, TULSA US Seiten 48 - 51 ZANYK 'POWER PLANT PROVIDES 86% EFFICIENCY'

## Beschreibung

Die Erfindung betrifft eine kombinierte Gas-Dampfkraft anlage zur Erzeugung von Energie mit einem eine Brenkammer aufweisenden Gasturbinenkreislauf und einem einen kohlebefeuerten Dampferzeuger aufweisenden Dampfturbinenkreislauf, wobei der Gasturbine eine mit Wasser aus dem Dampfturbinenkreislauf gespeiste Abhitzedampferzeugeranlage nachgeschaltet und eine Verbindungsleitung zwischen dem dampfseitigen Ausgang der Abhitzedampferzeugeranlage und dem dampfseitigen Ausgang des Dampferzeugers vorgesehen ist.

Bei einer bekannten kombinierten Gas-Dampfkraftanlage zur Erzeugung elektrischer Energie wird das in der öl- oder gasbefeuerten Brennkammer der Gasturbine anfallende verdichtete Arbeitsgas bei einer Temperatur von inzwischen über 1000° C zunächst in der Gasturbine arbeitsleistend entspannt. Die heißen Turbinenabgase werden in die Feuerungsleistungszone des Dampferzeugers eingespeist, wobei dann auch die Restwärme des Gasturbinenabgases im Dampferzeuger genutzt wird. Aufgrund der hohen Temperaturdifferenz zwischen dem Eingang der Gasturbine und dem Ausgang der Dampfturbine weist ein derartiger kombinierter Prozeß einen relativ hohen Wirkungsgrad auf.

Die heißen Turbinengase, für die mit fortschreitender Gasturbinenentwicklung steigende Gasturbineneintrittstemperaturen angestrebt werden, weisen mit höheren Temperaturen geringere Sauerstoffgehalte auf. Dies führt in zusatzgefeuerten Dampferzeugern, die sowohl die Gasturbinenabgaswärme als auch den im Gasturbinenabgas enthaltenen Sauerstoff zur Verbrennung in der Zusatzfeuerung nutzen wollen, dazu, daß die hiermit gebotene Sauerstoffkonzentration durch weitere Frischluft erhöht werden muß, um eine vollständige Verbrennung zu gewährleisten.

Dadurch erhöht sich bei gleicher Dampferzeugerleistung der Abgas- bzw. Rauchgasmassenstrom durch den Dampferzeuger und die nachgeschalteten Komponenten, wie Elektrofilter, Saugzug, Entstickungsanlage und Rauchgasentschwefelungsanlage. Größeres Gasturbinenvolumen und zusätzliche Frischluft führten im Vergleich zu einer Verbrennung ausschließlich mit Frischluft wiederum zu einer Erhöhung des Energieeigenbedarfes der Kraftwerksanlage, so daß ein Teil der durch die Kombination von Gasturbine und Dampfturbine gewonnenen Wirkungsgradverbesserung wieder aufgezehrt wird.

Auch ist nicht auszuschließen, daß durch die enge und vielfache Verknüpfung der beiden Teilprozesse die Verfügbarkeit der Gesamtanlage negativ beeinflußt wird.

Die Zeitschrift "Oil and Gas Journal" ( Vol 27, Nr. 21, May 27, 1974, S. S. 48 - 51) offenbart eine kombinierte Gas-Dampfkraftanlage, bei der in der Brennkammer der Gasturbine Erdgas und in Zusatzboilern Butan verbrannt^21 wird. Die entsprechende Feuerung ist so ausgelegt, daß mit Sicherheit keine Flüssigkeit in die Turbine gelangen und dort die Turbinenschaufeln zerstören kann. Insoweit sind die Boiler mit dem erfindungsgemäßen Zusatzkessel nicht vergleichbar.

Gemäß der Veröffentlichung erfolgt die Einstellung und Regelung der Dampftemperatur im wesentlichen durch eine Zusatzfeuerung direkt am heißen Ende der Abhitzedampferzeugungsanlage (vgl. Figur 1 und Seite 50 links unten). Durch diese Zusatzfeuerung wird die Abgastemperatur der Gasturbine insgesamt erhöht, wodurch dann auch auf die Dampftemperatur im Überhitzer Einfluß genommen werden kann, mit entsprechenden Auswirkungen aber auch auf die dem Überhitzer in Richtung kaltes Ende nachgeschalteten Wärmetauscherflächen.
Ein derartiges Regelkonzept ist relativ aufwendig und doch träge, da jeweils der gesamte Massenstrom behandelt werden muß.

Der vorliegenden Erfindung liegt die Aufgabe zugrunde, ein Verfahren zur Erzeugung von Energie in einer kombinierten Gas-Dampfkraftanlage der eingangs genannten Art sowohl zur Erzielung höherer Wirkungsgrade als auch zur Erhöhung der Verfügbarkeit weiterzuentwickeln.

Diese Aufgabe wird erfindgungsgemäß dadurch gelöst, daß in die dampfführende Verbindungsleitung zwischen der Abhitzedampferzeugeranlage und dem Dampferzeuger ein Zusatzkessel mit eigener Feuerung zur Angleichung der Temperatur des Dampfstromes aus der Abhitzedampferzeugungsanlage an die Temperatur des Dampfstromes aus dem Dampferzeuger integriert ist.

Die erfindungsgemäße kombinierte Gas-Dampfkraftanlage zeichnet sich durch eine vollständige feuerungseitige Entkopplung der beiden Energieerzeugungskreisläufe aus. Im Vergleich zum bekanntgewordenen Stand der Technik wird also das heiße Abgas der Gasturbine nicht in den Dampferzeuger eingeleitet, sondern zur Erzeugung von Prozeßdampf in einer eigenen Abhitzedampferzeugeranlage genutzt.

Durch eine derartige Entkopplung entfällt eine wesentliche Nahtstelle in der Gesamtanlage mit Vorteilen im Hinblick auf die Verbesserung von deren Verfügbarkeit.

Auch werden bei einer erfindungsgemäßen Gas-Dampfkraftanlage der Dampferzeuger selbst und in der Regel auch die nachgeschalteten Aggregate nicht mit zusätzlichen Abgasmengen aus dem Gasturbinenprozeß bzw. einer ggf. vorhandenen Zusatzfeuerung zur Erzeugung der benötigten Zusatzwärme belastet.

Die Erfindung eignet sich somit insbesondere auch zur Nachrüstung bzw. Erweiterung bestehender Dampfkraftwerke, da hierbei keine Eingriffe in den Feuerungsbereich des Dampferzeugers bzw. in die in den Rauchgasweg integrierten Wärmeableitungs- und Gasreinigungssysteme erforderlich werden.

Die thermodynamische Verknüpfung der beiden Energieerzeugungskreisläufe erfolgt ausschließlich über den Wasser-Dampfkreislauf. Die beiden in der Abhitzedampferzeugeranlage und im Dampferzeuger erzeugten hochgespannten Dampfteilströme werden nach Angleichung ihrer Dampfzustände, also im wesentlichen ihrer Temperaturen, vermischt und dann in der gleichen Dampfturbine arbeitsleistend entspannt.

Dabei wird auch die zur Angleichung der Dampfströme benötigte Zusatzwärme ohne Einflußnahme auf die Feuerung des Dampferzeugers erzeugt und in einen Zusatzkessel übertragen, d. h. es ist z. B. nicht vorgese hen, sofern die Zusatzwärme in einer Zusatzfeuerung erzeugt wird, die heißen Rauchgase dieser Zusatzfeuerung in die Feuerungsleistungszone des Dampferzeugers einzuleiten.

Die Erfindung sieht für den Fall eines Zusatzkessels mit eigener Feuerung vielmehr vor, den heißen Rauchgasstrom dieser Feuerung entweder dem Abgas der Gasturbine vor Eintritt in die Abhitzedampferzeugeranlage oder auch dem Rauchgas des Dampferzeugers hinter der Feuerungsleistungszone zuzumischen, um dann die Restwärme entweder in der Abhitzedampferzeugeranlage selbst oder auch in den im Rauchgsweg des Dampferzeugers integrierten Wärmetauschern zu nutzen. Dabei bietet sich eine Zumischung zum Abgas der Gasturbine dann an, wenn die Zusatzfeuerung mit Gas oder Öl als Brennstoff betrieben wird, während eine Zumischung zum Rauchgasstrom des Dampferzeugers bei einer mit Kohle betriebenen Zusatzfeuerung eher in Frage kommt.

Das Leistungsverhältnis zwischen der Abhitzedampferzeugeranlage und dem Dampferzeuger liegt bei der erfindungsgemäß betriebenen Gas-Dampfkraftanlage zweckmäßigerweise bei ≤ 1, vorzugsweise zwischen 1 : 1 und 1: 4.
Dabei kann nach einem weiteren Merkmal der Erfindung das jeweils geforderte bzw. gewünschte Leistungsverhältnis von Abhitzedampferzeugeranlage zu Dampferzeuger durch die Anordnung mehrerer Gasturbinen, deren jeweilige Abhitzedampferzeugeranlagen in Bezug auf die Dampfführung parallel geschaltet sind, eingestellt werden.

Weitere Erläuterungen zu der Erfindung sind dem in der Figur schematisch dargestellten Ausführungsbeispiel zu entnehmen.

Die Figur zeigt schematisch eine nach dem erfindungsgemäßen Verfahren arbeitende kombinierte Gas-Dampfkraftanlage.

Im Gasturbinenkreislauf wird über eine Leitung 1 angesaugte Frischluft in einem Verdichter 2 auf den Arbeitsdruck der Gasturbine verdichtet, in einer mit Erdgas befeuerten Brennkammer 3 stark erhitzt und dann in einer Gasturbine 4 arbeitsleistend entspannt. Die dabei gewonnene Energie wird an einen Generator 5 bzw. den Verdichter 2 abgegeben. Das noch heiße Abgas der Gasturbine wird über eine Leitung 6 einer Abhitzedampferzeugeranlage 7 zugeführt und dann über eine Leitung 8 und einen nicht dargestellten Kamin ins Freie geleitet.

Im Dampfturbinenkreislauf wird der in drei Turbinenstufen 9, 10 und 11, die auf gleicher Welle mit einem Generator 12 angeordnet sind, entspannte Arbeitsdampf in einem Kondensator 13 kondensiert und als Kondensat mittels einer Pumpe über parallel geschaltete Vorwärmer 15 und 16 in einen Speisewasserbehälter 17 gefördert.
Das im Speisewasserbehälter 17 gesammelte Wasser wird in einer Hochdruckpumpe 18 auf Verfahrensdruck gepumpt und dann in zwei Teilströme aufgeteilt.

Der eine Teilstrom passiert über eine Leitung 19 zunächst einen entnahmedampfbeheizten Wärmetauscher 20 und wird dann einer kohlebefeuerten Dampferzeugeranlage 21, beispielsweise kann es sich hier um den Dampferzeuger eines bestehenden Kohlekraftwerkes handeln, zugeführt.
Der zweite Teilstrom des auf Druck gebrachten Speisewassers wird nach der Erfindung über eine Leitung 22 der Abhitzedampferzeugeranlage 7 zugeführt und in Heizflächen 23 im Wärmetausch mit dem heißen Abgas der Gasturbine 4 verdampft und überhitzt. Der dabei gewonnene, noch nicht endüberhitzte Dampf wird über eine Leitung 24 einem in diesem Auführungsbeispiel gasbeheizten Zusatzkessel 25 zugeführt und dort durch Zufuhr von Zusatzwärme auf die Temperatur des im Dampferzeuger 21 anfallenden überhitzten Wasserdampfes weiter erhitzt.
Beide nunmehr in ihren Dampfzuständen angeglichenen Teilströme aus dem Zusatzkessel 25 und der Dampferzeugeranlage 21 werden miteinander vermischt und der ersten Stufe 9 der dreistufigen Dampfturbine zugeführt. Vor Eintritt in die zweite Entspannungsstufe 10 wird der teilentspannte Dampfstrom zwischenüberhitzt. Hierzu wird der Dampfstrom in zwei Teilströme aufgeteilt. Die Zwischenüberhitzung des einen Teilstromes erfolgt in Heizflächen 27 innerhalb des gasbeheizten Zusatzkessels 25, während der zweite Teilstrom in einem in den Rauchgasweg des Dampferzeugers integrierten Zwischenüberhitzer 28 erneut erhitzt wird. Zweckmäßigerweise entspricht dabei der in den Heizflächen 27 geführte Dampfteilstrom mengenmäßig dem über die Leitung 24 aus der Abhitzdedampferzeugeranlage 7 strömenden Dampfstrom. Auf diese Weise erfolgt auch die Zwischenüberhitzung des in der Abhitzedampferzeugeranlage 7 erzeugten Dampfes unabhängig von den Wärmeerzeugungs- und Wärmeübertragungssystemen des Dampferzeugers 21, so daß z. B. ein Stillstand des Dampferzeugers 21 keine Auswirkungen auf die Zwischenüberhitzung des Dampfes aus der Abhitzedampferzeugeranlage 7 hat.
Das im Zusatzkessel 25 anfallende noch heiße Rauchgas wird gemäß der Erfindung über eine Leitung 26 abgezogen, mit dem in der Leitung 6 strömenden heißen Abgas der Gasturbine 4 vermischt und zusammen mit diesem in der Abhitzedampferzeugeranlage 7 abgekühlt und dann aus der Anlage abgezogen.

## Patentansprüche

1. Kombinierte Gas-Dampfkraftanlage zur Erzeugung von Energie mit einem eine Brennkammer(3) aufweisenden Gasturbinenkreislauf und einem einen kohlebefeuerten Dampferzeuger (21) aufweisenden Dampfturbinenkreislauf, wobei der Gasturbine (4) eine mit Wasser aus dem Dampfturbinenkreislauf gespeiste Abhitzedampferzeugeranlage (7) nachgeschaltet und eine Verbindungsleitung zwischen dem dampfseitigen Ausgang der Abhitzedampferzeugeranlage (7) und dem dampfseitigen Ausgang des Dampferzeugers (21) vorgesehen ist, dadurch gekennzeichnet, daß in die dampfführende Verbindungsleitung zwischen der Abhitzedampferzeugeranlage (7) und dem Dampferzeuger (21) ein Zusatzkessel (25) mit eigener Feuerung zur Angleichung der Temperatur des Dampfstromes (24) aus der Abhitzedampferzeugeranlage (7) an die Temperatur des Dampfstromes aus dem Dampferzeuger (21) integriert ist.

2. Kombinierte Gas-Dampfkraftanlage nach Anspruch 1, dadurch gekennzeichnet, daß der Zusatzkessel (25) eine mit Öl oder Gas als Brennstoff betriebene Feuerung aufweist und rauchgasseitig mit dem Ausgang der Gasturbine verbunden ist.

3. Kombinierte Gas-Dampfkraftanlage nach Anspruch 1, dadurch gekennzeichnet, daß der Zusatzkessel (25) eine Kohlefeuerung aufweist und rauchgasseitig mit der Rauchgasableitung des Dampferzeugers (21) hinter der Feuerungsleistungszone in Verbindung steht.

4. Kombinierte Gas-Dampfkraftanlage nach einem der Ansprüche 1 bis 3, wobei zumindest nach einer ersten Entspannungsstufe des Dampfes eine erneute Zwischenüberhitzung vorgesehen ist, dadurch gekennzeichnet, daß für die Zwischenüberhitzung zumindest eines Dampfteilstromes Wärmetauscherflächen (27) im Zusatzkessel (25) vorgesehen sind.

5. Kombinierte Gas-Dampfkraftanlage nach Anspruch 4, dadurch gekennzeichnet, daß der in den Wärmetauscherflächen (27) des Zusatzkessels (25) zwischenüberhitzte Dampfteilstrom mengenmäßig dem Dampfteilstrom aus der Abhitzedampferzeugungsanlage (7) entspricht.

## Claims

1. Combined gas/steam power station for generating energy with a gas turbine circuit exhibiting a combustion chamber (3) and a steam turbine circuit exhibiting a coal-fired steam generator (21), whereby the gas turbine (4) is followed by a waste heat steam generator installation (7) fed with water from the steam turbine circuit and a connecting pipe is provided between the steam-side outlet of the waste heat steam generator installation (7) and the steam-side outlet of the steam generator (21), characterised in that an auxiliary boiler (25) with its own firing system is incorporated in the steam-conveying connecting pipe between the waste heat steam generator installation (7) and the steam generator (21) to adjust the temperature of the stream of steam (24) from the waste heat steam generator installation (17) to the temperature of the stream of steam from the steam generator (21).

2. Combined gas/steam power station according to claim 1, characterised in that the auxiliary boiler (25) exhibits a firing system operated with oil or gas as fuel and on the flue gas side is connected to the outlet of the gas turbine.

3. Combined gas/steam power station according to claim 1, characterised in that the auxiliary boiler (25) exhibits a coal firing system and on the flue gas side is connected to the flue gas outlet of the steam generator (21) behind the firing system output zone.

4. Combined gas/steam power station according to one of claims 1 to 3, whereby renewed intermediate superheating is provided at least after a first steam expansion stage, characterised in that heat exchanger surfaces (27) are provided in the auxiliary boiler (25) for the intermediate superheating of at least one steam part stream.

5. Combined gas/steam power station according to claim 4, characterised in that the steam part stream undergoing intermediate superheating in the heat exchanger surfaces (27) of the auxiliary boiler (25) matches the steam part stream from the waste heat steam generator installation (7) in quantity.

## Revendications

1. Installation combinée à gaz et à vapeur pour la production d'énergie, comprenant un circuit de turbine à gaz munie d'une chambre de combustion (3) ainsi qu'un circuit de turbine à vapeur comportant un générateur de vapeur (21) par combustion de charbon, la turbine à gaz 4 étant située en aval d'une installation de génération de vapeur par récupération de la chaleur contenue dans l'eau sortant du circuit de la turbine à vapeur tandis qu'une canalisation relie la sortie, côté vapeur, de l'installation de récupération de la chaleur perdue (7) à la sortie côté vapeur du générateur de vapeur (21),
caractérisée en ce que
la conduite de liaison conduisant la vapeur entre l'installation de récupération de la chaleur perdue (7) et le générateur de vapeur (21) intègre une chaudière auxiliaire (25) ayant son propre foyer et destinée à équilibrer la température du courant de vapeur (24) sortant de l'installation de récupération de la chaleur perdue (7) au niveau de la température du courant de vapeur sortant du générateur de vapeur (21).

2. Installation combinée selon la revendication 1,
caractérisée en ce que
la chaudière auxiliaire (25) comporte un foyer utilisant comme combustible du fuel ou du gaz et est relié, côté sortie des fumées, à la sortie de la turbine à gaz.

3. Installation combinée selon la revendication 1,
caractérisée en ce que
la chaudière auxiliaire (25) comporte un foyer à charbon et est reliée, côté sortie des fumées, à la conduite de sortie des fumées du générateur de vapeur (21), en aval de la zone de puissance du foyer.

4. Installation combinée selon une des revendications 1 à 3, dans laquelle, après un premier étage de détente de la vapeur, il est prévu un nouveau réchauffement intermédiaire de celle-ci,
caractérisée en ce que
ce réchauffement intermédiaire est assuré, dans la chaudière auxiliaire (25), par au moins des surfaces d'échange thermique (27) sur au moins un courant partiel de vapeur.

5. Installation selon la revendication 4,
caractérisée en ce que
le courant partiel de vapeur qui subit un réchauffement sur les surfaces d'échange thermique de la chaudière auxiliaire (25) a un débit correspondant à celui du courant de vapeur sortant de l'installation de récupération de la chaleur perdue (7).
